# EUROPÄISCHE PATENTSCHRIFT

(11) **EP 0 851 056 B1**
(45) Veröffentlichungstag und Bekanntmachung des Hinweises auf die Patenterteilung: **12.06.2002**
(21) Anmeldenummer: 97118586.3
(22) Anmeldetag: 25.10.1997
(51) Int. Cl.: D06F 57/08

(54) **Wäschetrockenständer**
Laundry drying stand
Séchoir à linge

(30) Priorität: 09.12.1996 DE 19651078
(43) Veröffentlichungstag der Anmeldung: 01.07.1998
(73) Patentinhaber: LEIFHEIT Aktiengesellschaft, D-56377 Nassau (DE)
(72) Erfinder: Zuber, Gerhard, 74909 Meckesheim (DE)

(56) Entgegenhaltungen:
- DE-A- 3 024 408
- DE-U- 1 843 214
- DE-U- 7 620 781
- GB-A- 933 011

## Beschreibung

Die Erfindung bezieht sich auf einen Wäschetrockenständer gemäß dem Oberbegriff des Anspruchs 1. Nach DE 30 24 408 C2 ist ein Wäschetrockenständer bekannt, bei dem die Standbeine über Kunststoffaufnahmen an dem waagerechten Längsrohr angelenkt sind. Diese Kunststoffaufnahmen halten auch klemmend die Tragrohre mit den dazwischengespannten Leinen. Die Praxis hat nun gezeigt, daß diese Kunststoffaufnahmen insbesondere nach längerem Gebrauch und/oder bei Wärmeeinwirkung durch Sonnenbestrahlung festigkeitsmäßig im Grenzbereich liegen. Um dies auszugleichen müssen die Kunststoffteile unverhältnismäßig wuchtig ausgeführt werden.

Weiter ist durch die DE-U-7620781 (Oberbegriff des Anspruches 1) ein Wäschetrockenständer bekannt, bei dem die Tragrohre für die Wäscheleinen über eine an diesen angeschweißte Drahtbiegekonstruktion klemmend an der Verbindungsstange gehalten werden. Sie stützen sich zusätzlich über zwei gebogene Halbkreise an den Standbeinen ab. Nachteilig ist dabei, dass lediglich eine Linienberührung zwischen den Bauteilen möglich ist. Zudem beeinflusst die Abstützung der gebogenen Halbkreise auf den Standbeinen die Klemmkraft der Halterung durch Aufbiegeeffekte oder die Klemmkraft muss so hoch gewählt werden, was wiederum die Montage bzw. Demontage erschwert.

Aufgabe der Erfindung ist es, einen Wäschetrockenständer zu schaffen, der unabhängig von der Sonneneinstrahlung einen sicheren Stand gewährleistet und der zur Aufnahme der Standbeine ohne voluminöse Kunststoffteile auskommt, so daß ein optisch harmonisches Gesamtbild erreicht wird. Die Montage und Demontage muß ohne Kraftaufwand möglich sein.

Diese Aufgabe wird durch die kennzeichnenden Merkmale des Anspruchs 1 gelöst.

Durch die Schiebehalterung mit form-und kraftschlüssiger Arretierung, sie ist bevorzugt aus Stahlblech hergestellt, werden die Standbeine praktisch spielfrei in ihrer V-Standstellung gehalten. Da die Standbeine weitgehend umschlossen werden, kann die Schiebehalterung große Querkräfte aufnehmen. Der Wäschetrockenständer ist dadurch auch für extreme Belastungen, wie z.B. das Auflegen von Teppichen geeignet.

Weitere Ausgestaltungen der Erfindung können den Ansprüchen entnommen werden. Um ein Abkippen der Schiebehalterung mit den Tragrohren bei einseitiger Belastung zu verhindern, ist die Schiebehalterung mit einer Arretierung versehen. Diese kann in einfachster Form als Klemmhalterung ausgebildet sein.

Für größere Belastungen ist es zweckmäßig, die Schiebehalterung durch ein Sperrelement gegen ein Verrutschen zu sichern. Dazu kann ein federbelasteter, eindrückbarer Schieber im Längsrohr vorgesehen sein.

Es bietet sich weiter an, die Schiebehalterung mit einer federnden Zunge zu versehen, die formschlüssig in die Enden des Längsrohres eingreift. Hierdurch ist es möglich, mit geringen Mitteln und einer einfachen Montage einen formschönen, standfesten Wäschetrockenständer herzustellen.

Die Erfindung wird im folgenden anhand der Zeichnungen näher erläutert.

Es zeigen:
- Figur 1: eine Gesamtansicht eines Wäschetrockenständers,
- Figur 2: eine Seitenansicht in Richtung II nach Figur 1 als Ausschnitt,
- Figur 2.1: einen Längsschnitt durch die Arretierung,
- Figur 2.2: ein Schnitt gemäß der Linie 2.2-2.2 nach Figur 2¹,
- Figur 2.3: die Rückansicht der Schiebehalterung,
- Figur 2.4: eine Draufsicht auf die Schiebehalterung,
- Figur 3: eine Alternativlösung in einer Ansicht entsprechend Figur 2,
- Figur 3.1: eine Rückansicht einer Schiebehalterung mit integrierter Arretierung,
- Figur 3.1.1: eine Altemtivlösung gemäß 3.1,
- Figur 3.2: ein Schnitt gemäß der Linie 3.2-3.2 in Figur 3.1,
- Figur 3.2.2: ein Schnitt gemäß der Linie 3.2.2-3.2.2 in Figur 3.1.1,
- Figur 3.3: eine Draufsicht auf die Schiebehalterung mit integrierter Arretierung und
- Figur 4: eine Ansicht in Richtung IV in Figur 1.

Der in Figur 1 dargestellte Wäschetrockenständer dient zum Trocknen von größeren Wäschestücken, zum Lüften von Kleidern und Bettwäsche, als Teppichstange und als Notgarderobe. Er kann sowohl auf dem Balkon, auf einer Terrasse, im Haus oder dergleichen eingesetzt werden.

Wie in Figur 1 ersichtlich, weist der Wäschetrockenständer vier Standbeine 1 auf, von denen jeweils zwei an ihren oberen Enden über einen Niet bzw. eine Schraube 2 schwenkbar an einem waagerechten Längsrohr 3 befestigt sind.

Die Standbeine 1 werden über Doppellaschen 4,5 in V-Standstellung gehalten und über eine mittig an der Doppellasche 4 angebrachte Strebe 6 gegen das Längsrohr 3 abgestützt. Die Doppellasche 4,5 ist klappbar und wird über einen Schieber 7 in der Streckstellung verriegelt.

Über die Standbeine 1 ist bis unter das Längsrohr 3 eine Schiebehalterung 8 geschoben, die mit einem Tragrohr 9 verbunden ist. Zwischen den beiden Tragrohren 9 sind Wäscheleinen 10 gespannt.

Die Schiebehalterung 8 übergreift mit zwei Standbeinaufnahmen 11 formschlüssig die Standbeine 1. Zur leichteren Montage ist die Schiebehalterung 8 beidseitig mit gerundeten Ausstellungen 12 versehen.

Zur Sicherung der Schiebehalterung 8 bei einseitiger Belastung der Wäscheleinen 10 gegen Abkippen ist im Längsrohr 3 ein achsialbeweglicher Schieber 13 vorgesehen. Der Schieber 13 ist in einer Hülse 14 gegen die Kraft einer Druckfeder 15 achsial verstellbar. Diese Hülse 14 ist wiederum im Längsrohr 3 befestigt. Zur Befestigung dient der Niet bzw. die Schraube 2, die gleichzeitig ein Langloch 16 im Schieber 13 durchdringt. Dadurch wird der Schieber 13 in der Hülse 15 gesichert und sein Verstellweg begrenzt. Die Feder 15 wird durch zwei Stege 17 in der Hülse 14 gesichert. Der Schieber 13 ist mit einer Anlaufschräge 18, deren Winkel 19 etwa 30° - 40° beträgt, versehen. Zur leichteren Entriegelung ist am Ende der Anlaufschräge 18 ein Bogen 20 vorgesehen.

Eine Alternativlösung ist in den Figuren 3 bis 3.3 dargestellt. Dabei ist die Arretierung in eine Schiebehalterung 21 integriert. Diese Schiebehalterung 21 ist ebenfalls mit Standbeinaufnahmen 11 und einer Ausstellung 12 analog zur Schiebehalterung 8 zur Aufnahme eines Tragrohres 9 ausgebildet. Zur Arretierung ist an dem Kernbereich 22 der Schiebehalterung 21 eine federnde Zunge 23 angebracht. Diese federnde Zunge kann sowohl einstückig mit dem Kernbereich 22 verbunden sein als auch zusammen mit dem Tragrohr 9 angeschraubt werden.

Die federnde Zunge 23 ist mit einer Eindrückung 24, die formschlüssig in das Ende 25 des Längsrohres 3 eingreift, versehen. Die Eindrückung 24 ist mit einer Anlaufschräge 26 versehen.

In einer weiteren Alternativlösung ist, wie in den Figuren 3.1.1 und 3.2.2 dargestellt, nicht der gesamte Zungenbereich 27 federnd ausgeführt, sondern nur die Eindrückung 28, die durch einen Schlitz 29 von dem übrigen Zungenbereich 27 getrennt ist.

Natürlich ist es auch denkbar, die Schiebehalterung 8 bzw. 21 als Kunststofformteil auszubilden.

## Patentansprüche

1. Wäschetrockenständer mit zwischen zwei parallel zueinander angeordneten, abnehmbaren Tragrohren (9) gehaltenen Leinen (10), Stäben oder ähnlichem, wobei die beiden Tragrohre (9) einem Ständer aus zwei paarweise, schwenkbar an einem waagerechten Längsrohr (3) befestigten Standbeinen (1), die über faltbare Doppellaschen (4, 5) und davon ausgehend zum Längsrohr laufende Strebe (6) in V-Standstellung gehalten sind, zugeordnet sind, wobei die Tragrohre (9) jeweils mit einer beidseitig die Standbeine (1) übergreifende Schiebehalterung (8, 21) verbunden sind, **dadurch gekennzeichnet, dass** die Schiebehalterung (8, 21) mit zwei V-förmig zueinander verlaufenden Standbeinaufnahmen (11) versehen ist, und dass eine form- und kraftschlüssige Arretierung (13, 23, 28) in V-Standstellung vorgesehen ist.

2. Wäschetrockenständer nach Anspruch 1, **dadurch gekennzeichnet, daß** zur Arretierung beidendig im Längsrohr (3) ein axial gegen eine Druckfeder (15) eindrückbarer Schieber (13) vorgesehen ist.

3. Wäschestrockenständer nach Anspruch 2, **dadurch gekennzeichnet, daß** der Schieber (13) mit einer Anlaufschräge (18) von 30° - 40° zur Erleichterung des Aufsteckens der Schiebehalterung (8) versehen ist.

4. Wäschetrockenständer nach Anspruch 3, **dadurch gekennzeichnet, daß** die Schiebehalterung (8) zumindest auf der unteren Seite mit einer einen Radius bildenden Ausstellung (12) versehen ist.

5. Wäschetrockenständer nach Anspruch 1, **dadurch gekennzeichnet, daß** zur Arretierung an der Schiebehalterung (21) eine federnde, formschlüssig in die Enden des Längsrohres eingreifende Zunge (23) befestigt ist.

6. Wäschetrockenständer nach Anspruch 5, **dadurch gekennzeichnet, daß** die Schiebehalterung (21) und Zunge (23) einstückig ausgeführt sind.

## Claims

1. Laundry-drying stand having lines (10), rods or the like which are retained between two mutually parallel, removable carrying tubes (9), the two carrying tubes (9) being assigned to a stand which is made of two pairs of standing legs (1) which are fastened pivotably on a horizontal longitudinal tube (3) and are retained in a V-shaped standing position via foldable double link plates (4, 5) and a strut (6) extending therefrom to the longitudinal tube, and the carrying tubes (9) each being connected to a sliding-action securing means (8, 21) which engages over the standing legs (1) on both sides, **characterized in that** the sliding-action securing means (8, 21) is provided with two standing-leg mounts (11) which converge in the form of a V, and **in that** a form-fitting and force-fitting arresting means (13, 23, 28) is provided in the V-shaped standing position.

2. Laundry-drying stand according to Claim 1, **characterized in that**, for arresting purposes, a slide (13) which can be pushed in axially counter to a compression spring (15) is provided at both ends of the longitudinal tube (3).

3. Laundry-drying stand according to Claim 2, **characterized in that** the slide (13) is provided with a run-on slope (18) of from 30°-40° in order for it to be easier for the sliding-action securing means (8) to be plugged on.

4. Laundry-drying stand according to Claim 3, **characterized in that** the sliding-action securing means (8) is provided with a radius-forming outwardly projecting portion (12) at least on the bottom side.

5. Laundry-drying stand according to Claim 1, **characterized in that**, for arresting purposes, a resilient tongue (23) which engages with a form fit into the ends of the longitudinal tube is fastened on the sliding-action securing means (21).

6. Laundry-drying stand according to Claim 5, **characterized in that** the sliding-action securing means (21) and tongue (23) are configured in one piece.

## Revendications

1. Séchoir à linge comportant des fils (10), des barres ou similaires, retenus entre deux tubes porteurs (9) agencés parallèlement l'un à l'autre et amovibles, les deux tubes porteurs (9) étant associés à un montant constitué par deux paires de pieds d'appui (1) fixés en basculement sur un tube allongé horizontal (3) qui sont retenus en position redressée en V via des pattes doubles pliables (4, 5) et via une entretoise (6) s'étendant à partir de celles-ci jusqu'au tube allongé, les tubes porteurs (9) étant reliés chacun à une monture coulissante (8, 21) coiffant des deux côtés les pieds d'appui (1), **caractérisé en ce que** les montures coulissantes (8, 21) sont pourvues de deux logements de pied (11) s'étendant en forme de V l'un par rapport à l'autre, et **en ce qu'**il est prévu un mécanisme d'arrêt (13, 23, 28), en coopération de formes et de forces, en position redressée en forme de V.

2. Séchoir à linge selon la revendication 1, **caractérisé en ce qu'**un poussoir (13) susceptible de s'enfoncer axialement à l'encontre d'un ressort de compression (15) est prévu pour l'arrêt aux deux extrémités dans le tube allongé (3).

3. Séchoir à linge selon la revendication 2, **caractérisé en ce que** le poussoir (13) est pourvu d'une pente de montage (18) de 30° à 40° pour faciliter l'enfichage de la monture coulissante (8).

4. Séchoir à linge selon la revendication 3, **caractérisé en ce que** la monture coulissante (8) est pourvue du moins sur la face inférieure d'une bosse (12) formant un rayon.

5. Séchoir à linge selon la revendication 1, **caractérisé en ce qu'**une languette élastique (23) s'engageant par coopération de formes dans les extrémités du tube allongé est fixée pour l'arrêt sur la monture coulissante (21).

6. Séchoir à linge selon la revendication 5, **caractérisé en ce que** la monture coulissante (21) et la languette (23) sont réalisées d'un seul tenant.
